# EUROPÄISCHE PATENTSCHRIFT

(11) **EP 1 472 419 B1**
(45) Veröffentlichungstag und Bekanntmachung des Hinweises auf die Patenterteilung: **07.09.2005**
(21) Anmeldenummer: 03704486.4
(22) Anmeldetag: 29.01.2003
(51) Int. Cl.: E03D 9/03

(54) **Abgabevorrichtung zur Abgabe eines Wirkstofffluids in die Spülflüssigkeit in einem Toilettenbecken**
Dispensing device for dispensing an active fluid into the flushing water in a toilet basin
Dispositif de distribution concu pour injecter un liquide actif dans le liquide de rincage d'une cuvette de WC

(30) Priorität: 07.02.2002 DE 10204928
(43) Veröffentlichungstag der Anmeldung: 03.11.2004
(73) Patentinhaber: Henkel Kommanditgesellschaft auf Aktien, 40589 Düsseldorf (DE)
(72) Erfinder: BUTTER-JENTSCH, Ralph, 40764 Langenfeld (DE); LEHMANN, Detlef, 40699 Erkrath (DE); MENKE, Ronald, 40822 Mettmann (DE); MÜHLHAUSEN, Hans-Georg, 40597 Düsseldorf (DE); GRÄSSER, Lutz, 52223 Stolberg (DE); PESSEL, Frank, 40215 Düsseldorf (DE)
(86) Internationale Anmeldenummer: PCT/EP2003/000863
(87) Internationale Veröffentlichungsnummer: WO 2003/066979

(56) Entgegenhaltungen:
- EP-A- 0 878 586
- WO-A-01/44591
- GB-A- 2 338 496
- US-B1- 6 230 334

## Beschreibung

Die Erfindung betrifft eine Abgabevorrichtung zur Abgabe eines Wirkstofffluids in die Spülflüssigkeit in einem Toilettenbecken mit den Merkmalen des Oberbegriffs von Anspruch 1.

Der Begriff Wirkstofffluid meint fließfähige, also flüssige bis zähflüssige, ggf. gelartige oder auch pastenartige oder granulatförmige oder anderweit schüttfähige Wirkstoffzubereitungen mit reinigender, desinfizierender, desodorierender, bleichender u.ä. Wirkung (insbesondere beschrieben in der DE 199 30 362 A1, sowie in der EP 0 775 741 A 1 und der EP 0 960 984 A2).

Abgabevorrichtungen der in Rede stehenden Art sind unter dem Stichwort "WC-Körbchen" in verschiedenen Ausführungen bekannt. Bekannt sind zunächst Abgabevorrichtungen für ein einzelnes Wirkstofffluid. Das Wirkstofffluid befindet sich dort in einem in einem Halter fest angeordneten oder auswechselbar eingesetzten Vorratsbehälter mit einer bei am Halter angebrachtem Vorratsbehälter bodenseitig angeordneten Auslaßöffnung.

Bei einer ersten bekannten Abgabevorrichtung für ein einzelnes Wirkstoffluid wird das Wirkstofffluid über ein damit tränkbares, mit der Spülflüssigkeit beaufschlagbares Betätigungselement (z. B. aus einem offenporigen Schaumstoff) zugegeben (EP 785 315 A1). Hier wird die Auslaßöffnung des Vorratsbehälters nach Herausstoßen eines Verschlußteils des Vorratsbehälters von einem am Halter ortsfest angeordneten Dichtungselement großteilig verschlossen, so daß nur noch ein Strömungsweg mit geringem Querschnitt zum Heraussickem des Wirkstofffluids zur Verfügung steht. Die Vorrichtung funktioniert unter Nutzung der Kapillarwirkung des offenporigen Schaumstoffs.

Eine der zuvor erläuterten Abgabevorrichtung ähnliche Abgabevorrichtung mit einer der Verteilung des Wirkstofffluids in der Spülflüssigkeit dienenden Rippenplatte ist ebenfalls bekannt (DE 199 12 217 A1; WO 99/66140 A). Bei dieser Konstruktion weist der Vorratsbehälter eine von einem ringförmigen Rand umschlossene Auslaßöffnung auf, über die das Wirkstofffluid in die Spülflüssigkeit abgebbar ist. Am Halter ist ein plattenartiges Verteilungselement vorgesehen, das einerseits einen beim Spülvorgang von Spülflüssigkeit überströmten Beaufschlagungsbereich und andererseits einen Anschlußbereich aufweist, in dem eine Aufstechspitze angeordnet ist. Das Innere des Vorratsbehälters steht über die Auslaßöffnung unter Zwischenschaltung der ein freies fließendes Wirkstofffluids verhindernden Aufstoßspitze mit seitlichen Rippen dauernd mit dem Verteilungselement in Verbindung. Dazu ist der Rand der Auslaßöffnung in einem geringen Abstand von der Fläche des Vertellungselementes angeordnet. Um diesen Abstand zu realisieren ist eine Abstandshalteranordnung vorgesehen, die parallel zueinander verlaufende Rippen aufweist, die zwischen sich Vertiefungen bilden.

Diese Vertiefungen reichen vom Anschlußbereich in den Beaufschlagungsbereich bis zum gegenüberliegenden Rand und dienen im Beaufschlagungsbereich der Verteilung des Wirkstofffluids in die Spülflüssigkeit.

Eine weitere derartige Abgabevorrichtung ist in der internationalen Veröffentlichung WO 01/44591 A1 beschrieben. Bei dieser Konstruktion weist das Verteilungselment an der Oberseite, auf der vom Beaufschlagungsbereich abgewandten Seite des Anschlusspunktes einen vom Längsrand des Verteilungselmentes unter dem Rand hindurch reichenden, oberseitig offenen Belüftungskanal auf.

In der Druckschrift GB 2 338-496 A ist eine Abgabevorrichtung beschrieben, welche durch ein zusätzliches Ventil belüftet wird. Für die Funktionsweise dieses Ventils werden verschiedene Varianten dargestellt, jedoch ist die Ventilöffnung separat von der Auslassöffnung angeordnet.

Bei allen aus dem Stand der Technik bekannten Abgabevorrichtungen muß man Vorsorge dafür treffen, daß auf irgendeine Weise das aus dem Vorratsbehälter austretende Wirkstofffluid durch in den Vorratsbehälter einströmende Luft ersetzt werden kann. Regelmäßig verwirklicht werden im Stand der Technik Belüftungskanäle, die unter die Auslaßöffnung des Vorratsbehälters reichen. Dadurch ergibt sich ein dynamisches Zusammenwirken von viskosem Wirkstofffluid und Luft, durch das der Luftaustausch gewährleistet wird.

Der Lehre liegt das Problem zugrunde, die bekannte Abgabevorrichtung zur Abgabe von Wirkstofffluiden hinsichtlich der Steuerungsmöglichkeit für die Abgabe des Wirkstofffluids zu optimieren.

Die zuvor aufgezeigte Problemstellung ist bei einer Abgabevorrichtung mit den Merkmalen des Oberbegriffs von Anspruch 1 durch die Merkmale des kennzeichnenden Teils von Anspruch 1 gelöst. Im Stand der Technik ist der Belüftungskanal am inneren Ende randseitig offen. Der unter der Auslaßöffnung des Vorratsbehälters befindliche Anschlußbereich öffnet sich also lateral einerseits in Richtung des Beaufschlagungsbereiches, andererseits zum Belüftungskanal. Damit ist das klassische, dynamische Zusammenwirken von viskosem Wirkstofffluid und Luft zum Zwecke des Wirkstofffluid/Luft-Austausches realisiert.

Erfindungsgemäß ist erkannt worden, daß dieser seit Jahrzehnten bekannte, typische Luftaustausch über einen Belüftungskanal an der Oberseite des Verteilungselementes durch eine laterale Schließung des Belüftungskanals am inneren Ende optimiert werden kann. Dadurch wird die Luftzufuhr über den Belüftungskanal im entscheidenden Bereich nahe der Auslaßöffnung nach oben umgelenkt. Das entspricht der Aufstiegsrichtung der Luft in den Vorratsbehälter hinein. Dem Luftzutritt in den Vorratsbehälter wird der geringstrnögliche Widerstand entgegengesetzt. Gleichzeitig wird überraschenderweise verhindert, daß Wirkstofffluid in den Belüftungskanal eintritt, weil ein wie auch immer gearteter Kapillareffekt durch die Schließung des Endes des Belüftungskanals unterbunden, jedenfalls vermindert wird. Das Wirkstofffluid selbst dient der Abdichtung des Belüftungskanals, erlaubt aber den Zutritt von Luft über den Belüftungskanal. Das Wirkstofffluid wird selbst in entgegengesetzter Richtung zum Beaufschlagungsbereich hin abgegeben.

Die Schließung des lateralen Belüftungskanals am inneren Ende nach der Auslaßöffnung hat überdies zur Folge, daß die in den Anschlußbereich eintretende Spülflüssigkeit, die das Wirkstofffluid verdünnt und bestimmungsgemäß aus dem Anschlußbereich nach außen hin abführt, nicht, jedenfalls nicht mehr so stark wie bisher in den Belüftungskanal eintritt. Der Belüftungskanal bleibt der Belüftung vorbehalten.

Im folgenden wird ein bevorzugtes Ausführungsbeispiel der Erfindung anhand der Zeichnung näher erläutert. Dabei werden auch bevorzugte Ausgestaltungen und Weiterbildungen der Erfindung beschrieben. In der Zeichnung zeigt
- Fig. 1: in einem Vertikalschnitt eine erfindungsgemäße Abgabevorrichtung,
- Fig. 2: das Verteilungselement der Abgabevorrichtung aus Fig. 1 in einer Draufsicht, eingezeichnet die Lage des Schnitts von Fig. 1,
- Fig. 3: das Verteilungselement der Abgabevooichtung aus Fig. 1 in einer Perspektive, die die Anordnung des Belüftungskanals deutlich werden läßt.

Die in der Zeichnung dargestellte Abgabevorrichtung dient zur Abgabe eines Wirkstofffluids in die Spülflüssigkeit, mit der in einem Toilettenbecken o. dgl. abgespült wird. Was im Sinne der Lehre als Wirkstofffluid verstanden wird, ist im allgemeinen Teil der Beschreibung definiert worden.

Die dargestellte Abgabevorrichtung weist zunächst einen am Rand des Toitettenbeckens aufhängbaren Halter 1 sowie einen im Halter 1 vorgesehenen Vorratsbehälter 2 für ein Wirkstofffluid auf. Wie weiter unten erläutert werden wird, ist es ebenso möglich, in einem Halter mehrere voneinander separierte Vorratsbehälter, insbesondere zwei Vorratsbehälter 2 für jeweils ein Wirkstofffluid vorzusehen. In diesem Fall kann es sich bei den Wirkstofffluiden um übereinstimmende, unterschiedliche, miteinander kompatible oder nicht miteinander kompatible Wirkstofffluide handeln.

Erfindungsgemäß geeignete Wirkstofffluide sind beispielsweise Duftphasen, insbesondere parfümierte Duftphasen. Solche Duftphasen enthalten üblicherweise mindestens einen Duftstoff, vorzugsweise Parfümöl, mindestens ein Tensid oder einen Emulgator und Wasser sowie ggf. weitere Inhaltsstoffe wie Konservierungsmittel, Verdickungsmittel, Komplexbildner, Farbstoffe, weitere Tenside oder Emulgatoren, Stabilisatoren, Kalklöser etc.

Erfindungsgemäß ebenso geeignet als Wirkstofffluide sind Bleichphasen, insbesondere chlorhaltige Bleichphasen, vorzugsweise Bleichphasen auf Basis von Hypochlorit, wobei die Bleichphasen üblicherweise neben dem eigentlichen Bleichmittel und Wasser ggf. weitere Inhaltsstoffe wie Verdickungsmittel, Tenside oder Emulgatoren, Neutralisierungsmittel, Farbstoffe, Duftstoffe etc. enthalten können.

Weitere erfindungsgemäß geeignete Wirkstofffluide sind kalklösende Wirkstoffphasen, vorzugsweise saure kalklösende Wirkstoffphasen. Solche kalklösende Wirkstoffphasen können neben dem eigentlichen Kalklöser - vorzugsweise handelt es sich hierbei um eine organische oder anorganische Säure - und Wasser ggf. weitere Inhaltsstoffe wie Tenside oder Emulgatoren, Verdickungsmittel, Duftstoffe, Konservierungsmittel etc. enthalten.

Gleichermaßen ist es möglich, als Wirkstofffluide hochkonzentrierte Tensidphasen, sogenannte "Schaumbooster", einzusetzen. Solche hochkonzentrierten Tensidphasen können neben den Tensiden auch noch weitere, übliche Inhaltsstoffe enthalten.

Erfindungsgemäß ebenfalls geeignet sind Wirkstofffluide mit antibakterieller und/oder fungizider und/oder antiviraler Aktivstoffphase, wobei die Aktivstoffphase neben dem antibakteriell und/oder fungizid und/oder antiviral wirkenden Aktivstoff und Wasser ggf. weitere Inhaltsstoffe, wie zum Beispiel Tenside oder Emulgatoren, Verdickungsmittel, Duftstoffe, Konservierungsmittel etc., enthalten kann.

Weiter ist es möglich, daß es sich bei den Wirkstofffluiden um enzymhaltige Aktivstoffphasen handelt. Solche enzymhaltigen Aktivstoffphasen können neben Enzym(en) und Wasser ggf. weitere Inhaltsstoffe wie Tenside oder Emulgatoren, Verdickungsmittel, Duftstoffe, Konservierungsmitteln etc., enthalten.

Gleichermaßen ist es möglich, daß des sich bei den erfindungsgemäß eingesetzten Wirkstofffluiden um absorbierende, insbesondere geruchsabsorbierende Wirkstoffphasen handelt. Diese können neben dem Absorptionsmittel, insbesondere Geruchsabsorptionsmitte, und Wasser ggf. weitere Inhaltsstoffe wie Tenside oder Emulgatoren, Verdickungsmittel, Duftstoffe, Konservierungsmittel etc. enthalten.

Die erfindungsgemäße Abgabevorrichtung bietet gemäß einer besonderen Ausführungsform die Möglichkeit, in den Vorratsbehältern 2 Kombinationen unterschiedlicher Wirkstofffluide einzusetzen, wobei gemäß einer bevorzugten Ausführungsform einer der Vorratsbehälter 2 eine Duftphase, insbesondere wie zuvor definiert, enthält.

Beispielsweise für einzusetzende Wirkstofffluid-Kombinationen sind parfümierte Duftstoffphasen kombiniert mit Chlorbleiche (miteinander zusammen nicht lagerstabil), parfümierte Duftphase mit hochkonzentrierter Tensidphase (Schaumbooster), Duftphase mit kalklösender, saurer Wirkstoffphase, Duftphase mit antibakterieller Wirkstoffphase, unterschiedliche Säure-Systeme, Duftphase kombiniert mit enzymhaltiger Wirkstoffphase, parfümierte Säurephase kombiniert mit wasserfärbender Phase, Duftphase mit geruchsabsorbierender Phase, parfümierte Säurephase mit Aktivsauerstoff, parfümierte Säurephase mit Wirkstoffphase, mit Polyacrylat verdickt etc.

Von besonderem Interesse sind dabei zähflüssige bis gelartige Wirkstofffluide mit Viskositäten im Bereich einiger tausend mPas, insbesondere von 2000 bis 5000 mPas, vorzugsweise 2500 bis 3500 mPas (gemessen mit Rotovisko LVT, Spindel 2, 6 U/min, 20°C).

Fig. 1 zeigt, daß der Vorratsbehälter 2 einen auslaßseitigen Rand 3 und eine Auslaßöffnung 4 aufweist, über die das Wirkstofffluid in die Spülflüssigkeit abgebbar ist. Das dargestellte und insoweit bevorzugte, jedoch nicht zwingende Ausführungsbeispiel zeigt weiter, daß hier die Auslaßöffnung 4 in einem den Rand 3 bildenden Deckel 5 angeordnet ist. Im Deckel-5-wiederum ist die Auslaßöffnung 4 von einem gegenüber dem Rand 3 am Deckel 5 nach innen versetzten Auslaßrand 3' gebildet.

Im dargestellten Ausführungsbeispiel ist ein auswechselbarer Vorratsbehälter 2 vorgesehen, dessen Auslaßöffnung 4 zunächst mit einem Stopfen 5' fest verschlossen ist. Durch das Einsetzen des Vorratsbehälters 2 in den Halter 1 wird der Stopfen 5', wie in Fig. 1 erkennbar, nach oben aus der Auslaßöffnung 4 in das Innere des Vorratsbehälters 2 gestoßen, so daß die Auslaßöffnung 4 dann geöffnet ist. Die Verwendung eines Deckels 5 mit dem darin über eine Sollbruchstelle zunächst verschließend fixierten Stopfen 5' ist herstellungsmäßig zweckmäßig. Man will den Vorratsbehälter 2 ja mit einer großen Öffnung schnell befüllen können, anschließend soll die Auslaßöffnung 4 aber nach ganz anderen Gesichtspunkten angeordnet und gestaltet sein. Außerdem wird der Stopfen 5' als verlorenes Element verwendet, um ein einfaches Aufstecken des Vorratsbehälters 2 mit nach unten gerichteter Auslaßöffnung 4 zu ermöglichen.

Am Halter 1 ist ein plattenartiges Verteilungselement 6 vorgesehen, daß einerseits einen beim Spülvorgang von Spülflüssigkeit überströmten Beaufschlagungsbereich 7 und andererseits einen Anschlußbereich 8, in dem ein Anschlußpunkt 9 für die Auslaßöffnung 4 des Vorratsbehälters 2 angeordnet ist, aufweist. Das kann man in Fig. 2 mit Fig. 1 zusammen gut nachvollziehen.

Das Innere des Vorratsbehälters 2 steht über die Auslaßöffnung 4, und zwar im dargestellten Ausführungsbeispiel unter Zwischenanordnung einer ein freies Fließen des Wirkstofffluids verhindernden, im dargestellten und bevorzugen Ausführungsbeispiel am Anschlußpunkt 9 eine Aufstoßspitze aufweisenden Anordnung dauernd mit dem Verteilungselement 6 in Verbindung. Um dies zu realisieren ist der Rand 3 - bei am Halter 1 angebrachtem Vorratsbehälter 2 - in einem geringen Abstand von der Fläche des Verteilungselementes 6 angeordnet.

Durch die zuvor erläuterte Anordnung ist der Vorratsbehälter 2 gegen den Eintritt von Spülflüssigkeit in sein Inneres geschützt und die Auslaßöffnung 4 des Vorratsbehälters 2 ist so angeordnet, daß i. w. nur Wirkstofffluid austritt und zum Ersatz des Wirkstoffftuids im Vorratsbehälter 2 Luft in das Innere des Vorratsbehälters 2 eintritt. Bei jedem Spülvorgang erfolgt die Abgabe einer Teilmenge des Wirkstofffluids aus dem Vorratsbehälter 2 in die Spülflüssigkeit.

Für die Anordnung und Anbringung des Vorratsbehälters 2 darf im übrigen auf den eingangs erläuterten Stand der Technik verwiesen werden. Im übrigen wird verwiesen auf ein nachveröffentlichtes Gebrauchsmuster DE 201 16 963 U, das auf die Anmelderin zurückgeht.

Die in Fig. 1 dargestellte Abgabevorrichtung zeigt im übrigen, daß bei dieser Ausführungsform der Halter 1 einen den Vorratsbehälter 2 aufnehmenden Träger 10 aufweist, wobei eine dem Beaufschlagungsbereich 7 zugewandte Vorderwand 11 am Übergang vom Anschlußbereich 8 zum Beaufschlagungsbereich 7 verläuft. Die Vorderwand 11 des Halters 1 dient der Abschirmung des Vorratsbehälters 2 gegen einen ungewollten Wassereintritt von dieser Seite. Die negativen Folgen eines ungewollten Wassereintritts in den Vorratsbehälter 2 sind bekannt, weiter oben erläutert und im übrigen Gegenstand umfangreicher Analysen im Stand der Technik.

Das in der Zeichnung dargestellte Ausführungsbeispiel einer Abgabevorrichtung zeigt nun, daß an der Oberseite des Verteilungselementes 6 auf der vorn Beaufschlagungsbereich 7 abgewandten Seite des Anschlußpunktes 9 ein vom Rand des Verteilungselementes 6 unter dem Rand 3 hindurch reichender, oberseitig offener Belüftungskanal 12 angeordnet ist. Der Belüftungskanal 12 dient der bereits oben erläuterten gezielten Luftzufuhr von außen in das innere des Vorratsbehälters 2, um die Ablauf-Charakteristik des Wirkstofffluids zu optimieren.

Das dargestellte Ausführungsbeispiel zeichnet sich nun, wie insbesondere der Ausschnitt in Fig. 1 gut zeigt, dadurch aus, daß der Belüftungskanal 12 am inneren Ende randseitig geschlossen ist. Mit anderen Worten ist der Belüftungskanal 12 offen einerseits in Richtung von der Auslaßöffnung 4 weg gerichtet, andererseits nach oben. Aufgrund der Lage des Randes 3 des Vorratsbehälters 2 gegenüber dem Verteilungselement 6 im Anschlußbereich 8 bedeutet dies, daß der Belüftungskanal 12 bezogen auf die Auslaßöffnung 4 eine nach oben gerichtete Luft-Austrittsöffnung bildet. Das hat die im allgemeinen Teil der Beschreibung erläuterten vorteilhaften Wirkungen hinsichtlich des Austausches Luft/Wirkstofffluid.

Man kann den Belüftungskanal 12 im Verteilungselement 6 auf unterschiedliche Arten ausgestalten und diesen Belüftungskanal 12 auch unterschiedlich in der Form gestalten. Im Querschnitt kann sich dabei eine V-Form, eine U-Form oder auch eine Form eines mehrspurigen Kanals als zweckmäßig erweisen. Der Belüftungskanal 12 kann in das Material des Verteilungselementes 6 im Anschlußbereich 8 eingelassen sein. Das hat bereits den zuvor angesprochenen Vorteil der Umlenkung der Luft nach oben. Außerdem wird ein direktes laterales Einströmen von Spülflüssigkeit verhindert. Das dargestellte und bevorzugte Ausführungsbeispiel zeichnet sich weiter dadurch aus, daß der Belüftungskanal 12 am inneren Ende mittels eines von der Oberseite des Verteilungselementes 6 nach oben abragenden Kanalrandes 13 geschlossen ist. Gerade in der vergrößerten Darstellung von Fig. 1 erkennt man im Schnitt den Kanalrand 13, der den Belüftungskanal 12 innen abschließt. Der von der Fläche des Verteilungselementes 6 aufragende Kanalrand 13 verhindert besonders effektiv ein Eintreten des Gemisches aus Spülflüssigkeit und Wirkstofffluid in den Belüftungskanal 12.

Über die Querschnittsform des Belüftungskanals 12 ist zuvor schon einiges erläutert worden. Im dargestellten Ausführungsbeispiel ist der Belüftungskanal 12 einfach bodenseitig glatt ausgeführt. Allerdings ist, wie Fig. 2 zeigt, im dargestellten Ausführungsbeispiel vorgesehen, daß das geschlossene Ende des Belüftungskanals 12 V-förmig hier mit einer bestimmten Abrundung, oder U-förmig zulaufend ist. Damit schafft man einen breiten Belüftungskanal 12, der von außen her einen leichten Zustrom von Luft zuläßt, realisiert aber im Anschlußbereich 8 trotzdem einen definierten, geringen Luftdurchtrittsquerschnitt. Dieser Luftdurchtrittsquerschnitt ist zweckmäßigerweise auf die Viskosität und die sonstige Beschaffenheit des im Vorratsbehälter 2 befindlichen oder aufzunehmenden Wirkstofffluids abzustimmen, um die gewünschte Funktionsweise zu garantieren. Fig. 3 zeigt in der Perspektive die Lage und Breite der Belüftungskanäle 12.

Im einzelnen ist im Ausführungsbeispiel realisiert, daß die das freie Fließen des Wirkstofffluids verhindernde Anordnung eine Abstandshalteranordnung mit Abstandshaltern 14 aufweist, die von der Oberseite des Verteilungselementes 6 geringfügig nach oben abragen und auf denen der Rand 3 des Vorratsbehälters 2 aufsteht. Der zuvor erläuterte Belüftungskanal 12 unterbricht nun diese Abstandshalteranordnung bzw. ist zwischen zwei Abstandshaltern 14 dieser Abstandshalteranordnung angeordnet.

Für die Funktionsweise der erfindungsgemäßen Abgabevorrichtung hat es sich für bestimmte Viskositäten in Versuchen als zweckmäßig herausgestellt, daß die Abstandshalter 14 und der Kanalrand 13 des Belüftungskanals 12 von der Oberseite des Verteilungselementes 6 um das selbe Maß nach oben abragen. Dann liegt der Rand 3 des Vorratsbehälters 2 sowohl auf den Abstandshaltern 14 als auch auf dem Kanalrand 13 auf. Nur das innerste nach oben offene Ende des Belüftungskanals 12 stellt dann definiert den Luftzutrittsquerschnitt her.

Im einzelnen hat sich beim Einsatz von Wirkstofffluiden mit mittlerer Viskosität eine Bemaßung als zweckmäßig erwiesen, bei der vorgesehen ist, daß die Abstandshalter 14 von der Oberseite des Verteilungselementes 6 um etwa 0,7 mm nach oben abragen. Das dargestellte und bevorzugte Ausführungsbeispiel zeigt dabei gleichzeitig, daß der Kanalrand 13 von der Oberseite des Verteilungselementes 6 um etwa 0,7 mm nach oben abragt.

In weiteren Versuchen mit anderen Viskositäten hat es sich in einer Alternative auch als zweckmäßig erwiesen, den Kanatrand 13 um ein größeres Maß als die Abstandshalter 14 von der Oberseite des Verteilungselementes 6 nach oben abragen zu lassen, also beispielweise um 0,9 mm bei Abstandshaltern 14 von 0,7 mm. Damit ragt der Kanalrand 13 in den inneren Bereich des Deckels 5 innerhalb des Randes 3 hinein und stellt für das Gemisch aus Wirkstofffluid und Spülflüssigkeit innerhalb der Abstandshalteranordnung eine noch wirksamere Barriere dar.

Weiter oben ist bereits darauf hingewiesen worden, daß der Vorratsbehälter 2 möglichst gegen den Eintritt von Spülflüssigkeit in sein Inneres geschützt sein sollte. Dazu ist im Ausführungsbeispiel weiter vorgesehen, daß im Anschlußbereich 8 auf der dem einen Längsrand zugewandten Seite des Anschlußpunktes 9, die Abstandshalter 14 auf dieser Seite umfassend, ein von der Oberseite des Verteilungselementes 6 nach oben geringfügig abragender Schutzrand 15 ausgebildet ist. Das dargestellte und bevorzugte Ausführungsbeispiel zeigt dabei, daß dieser Schutzrand 15 etwas weiter nach oben abragt als der Kanalrand 13 und die Abstandshalter 14, nämlich um hier 0,9 mm.

Zuvor ist im einzelnen erläutert worden, daß es auf die innere Öffnung des Belüftungskanals 12 ankommt. Im einzelnen kann es sich dabei als zweckmäßig erweisen, jedoch natürlich abhängig-vom Viskositätsbereich, in dem das Wirkstofffluid liegt, daß der freie Querschnitt des Überdeckungsbereiches des Belüftungskanals 12 innerhalb des Randes 3 in Längsrichtung des Belüftungskanals 12 ein Maß von ca. 0,6 bis 1,5 mm, vorzugsweise von etwa 1,0 mm aufweist. Eine weitere Bestimmungsgröße für den Belüftungskanal 12 ist vorzugsweise eine maximale Breite von 1,0 bis 5,0 mm, vorzugsweise von etwa 2,5 mm. Das ergibt die weiter oben erläuterte gute Zutrittsmöglichkeit für Luft.

Um die Balance zwischen Luftzutritt und der Verhinderung eines Austritts von Wirkstofffluid und/oder Spülflüssigkeit in den Belüftungskanal 12 und damit einer Blockierung des Belüftungskanals 12 einzuhalten, empfiehlt es sich bei Wirkstofffluiden mittlerer Viskosität, daß der Belüftungskanal 12 an der inneren Peripherie des Randes 3 eine Breite von etwa 0,5 bis 2,5 mm, vorzugsweise von etwa 1,0 bis 1,5 mm aufweist. Aus den zuvor angegebenen bevorzugten Maßen ergibt sich ein freier Querschnitt am Ende des Belüftungskanals 12 für den Luftdurchtritt von 0,2 bis 2,2 mm², vorzugsweise von 0,5 bis 1,0 mm².

Das dargestellte und insoweit bevorzugte Ausführungsbeispiel zeigt im übrigen, daß zwischen dem äußeren Rand des Anschlußpunktes 9 und dem Beaufschlagungsbereich 7 ein Streifen glatter Oberfläche des Anschlußbereichs 8 besteht.

Weiter oben ist bereits darauf hingewiesen worden, daß die beschriebene Abgabevorrichtung sich besonders zur Abgabe mehrerer, insbesondere zweier Wirkstofffluide aus mehreren, insbesondere zwei Vorratsbehältern 2 auf ein Verteilungselement 6 eignet. Fig. 2 zeigt insoweit ein Verteilungselement 6 für zwei Vorratsbehälter 2, die selbst nicht dargestellt sind. Bei dieser Ausführungsform einer Abgabevorrichtung ist vorgesehen, daß im Halter 1 mindestens zwei Vorratsbehälter 2 für jeweils ein Wirkstöfffluid vorgesehen sind. Beide Vorratsbehälter 2 sind in entsprechender Weise gegen den Eintritt von Spülflüssigkeit in ihr Inneres geschützt und beide Auslaßöffnungen 4 der Vorratsbehälter 2 sind so angeordnet, daß nur Wirkstofffluid austritt und möglichst nur Belüftungsluft wieder eintritt. Die Auslaßöffnungen 4 beider Vorratsbehälter 2 sind in der aus Fig. 1 zu entnehmenden Gebrauchsstellung bodenseitig angeordnet. Im dargestellten und bevorzugten Ausführungsbeispiel sind dabei die Vorratsbehälter 2 im Halter einzeln auswechselbar angebracht.

Im übrigen darf für die Ausgestaltung dieser Mehrfach-Abgabevorrichtung auf den zuvor bereits erläuterten, nicht vorveröffentlichten Stand der Technik DE 201 16 963 U hingewiesen werden, dessen Offenbarungsgehalt auch zum Offenbarungsgehalt der vorliegenden Patentanmeldung durch Bezugnahme gemacht wird.

Fig. 2 macht deutlich, daß das plattenartige Verteilungselement 6 für beide Vorratsbehälter 2, bei Vorhandensein mehrerer Vorratsbehälter 2 für alle Vorratsbehälter 2, gemeinsam vorgesehen ist, daß das Verteilungselement 6 im Anschlußbereich 8 nebeneinander beabstandet die Anschlußpunkte 9 für die Auslaßöffnungen 4 der Vorratsbehälter 2 aufweist und daß jedem Anschlußpunkt 10 ein eigener Belüftungskanal 12 zugeordnet ist.

Schließlich läßt eine Zusammenschau der Fig. 1 und 2 erkennen, daß das Verteilungselement 6 im Beaufschlagungsbereich 7 vom Rand des Anschlußbereichs 8 ausgehend und etwa bis zum gegenüberliegenden Längsrand reichend Vertiefungen 16 aufweist, die der Verteilung des Wirkstofffluids bzw. der Wirkstofffluide in die Spülflüssigkeit dienen. Im dargestellten Ausführungsbeispiel erstrecken sich die Vertiefungen 16 bis gerade unter den Rand der Vorderwand 11. Im dargestellten Ausführungsbeispiel und nach bevorzugter Lehre ist dabei vorgesehen, daß zwischen dem obersten Rand der Vertiefungen 16 im Beaufschlagungsbereich 7 und dem Rand der Vorderwand 11 des Trägers 10 nur ein geringer Spalt vorliegt, vorzugsweise ein Spalt von 0,1 bis 0,4 mm, insbesondere ein Spalt von etwa 0,2 bis 0,3 mm.

Fig. 1 macht die Lage der Vorderwand 11 des Halters 1 bezogen auf die Vertiefungen 16 im Beaufschlagungsbereich 7 des Verteilungselements 6 deutlich. Fig. 1 macht femer deutlich, daß im hier dargestellten Ausführungsbeispiel der Träger 10 nicht integraler Bestandteil des Halters 1 ist, sondern ein gesondertes Einsatzteil ist, das in den Halter 1 eingesetzt wird. Die Vorderwand 11 ist hier am Halter 1 ausgebildet. Ist der Träger 10 integraler Bestandteil des Halters 1, so ist die Vorderwand 11 am Halter 1 ausgebildet.

Das dargestellte Ausführungsbeispiel läßt in Fig. 1 im übrigen erkennen, daß die Oberseite des Verteilungselementes 6 im Anschlußbereich 8 in Höhe des tiefsten Punktes der Vertiefungen 16 im Beaufschlagungsbereich 7 verläuft. Das Wirkstofffluid kann so stimseitig in die Vertiefungen 16 eintreten. Gleichzeitig wird die Zutrittsmöglichkeit für Wasser unter den Rand der Vorderwand 11 so stark wie möglich beschränkt. Man erkennt in Fig. 1 im übrigen weiter, daß sich zwischen der Unterseite des Halters 1 und der Oberfläche des Verteilungselements 6 im Anschlußbereich 8 in den freien Bereichen ein beachtlicher vertikaler Abstand ergibt.

Fig. 2 zeigt schließlich noch, daß wie bereits erläutert, die Oberseite des Verteilungselements 6 im Anschlußbereich 8 für das Wirkstofffluid glatt ist, im übrigen aber aus befestigungstechnischen, anschlußtechnischen und abdichtungstechnischen Gründen einzelne Erhöhungen aufweisen kann.

Schließlich darf nochmals auf die weiter oben im speziellen Teil der Beschreibung bereits angesprochenen bevorzugten Viskositätsbereiche für das Wirkstofffluid hingewiesen werden. Diese sind besonders zweckmäßig zu realisieren.

Fig. 2 und 3 machen im übrigen deutlich, daß hier ein von der Oberseite des Verteilungselementes 6 geringfügig nach oben abragender Mittelrand 17 realisiert ist, der im dargestellten Ausführungsbeispiel dafür sorgt, daß die dort möglicherweise nicht miteinander kompatiblen Wirkstofffluide der beiden Vorratsbehälter 2 sich erst im Beaufschlagungsbereich 7 unter Hinzutreten von Spülflüssigkeit miteinander vermischen können. Im übrigen gibt es dafür eine Vielzahl von weiteren Varianten für miteinander kompatible und miteinander nicht kompatible Wirkstofffluide, wozu ebenfalls nochmals auf die nicht vorveröffentlichte DE 201 16 963 U hingewiesen werden darf.

## Patentansprüche

1. Abgabevorrichtung zur Abgabe eines Wirkstofffluids in die Spülflüssigkeit in einem Toilettenbecken
mit einem Vorratsbehälter (2) für ein Wirkstofffluid,
wobei der Vorratsbehälter (2) einen auslaßseitigen Rand (3) und eine Auslaßöffnung (4) aufweist, über die das Wirkstofffluid in die Spülflüssigkeit abgebbar ist,
wobei ein plattenartiges Verteilungselement (6) vorgesehen ist, das einerseits einen beim Spülvorgang von Spülflüssigkeit überströmten Beaufschlagungsbereich (7) und andererseits einen Anschlußbereich (8), in dem ein Anschlußpunkt (9) für die Auslaßöffnung (4) des Vorratsbehälters (2) angeordnet ist, aufweist,
wobei das Innere des Vorratsbehälters (2) über die Auslaßöffnung (4) dauernd mit dem Verteilungselement (6) in Verbindung steht und wobei dazu der Rand (3) in einem geringen Abstand von der Fläche des Verteilungselementes (6) angeordnet ist, wobei an der Oberseite des Verteilungselementes (6) auf der vom Beaufschlagungsbereich (7) abgewandten Seite des Anschlußpunktes (9) ein vom Längsrand des Verteilungselementes (6) unter dem Rand (3) hindurch reichender, oberseitig offener Belüftungskanal (12) angeordnet ist
**dadurch gekennzeichnet,**
**daß** der Belüftungskanal (12) am inneren Ende randseitig geschlossen ist.

2. Abgabevorrichtung nach Anspruch 1, **dadurch gekennzeichnet, daß** die Auslaßöffnung (4) in einem den Rand (3) bildenden Deckel (5) angeordnet und darin von einem gegenüber dem Rand (3) nach innen versetzten Auslaßrand (3') gebildet ist.

3. Abgabevorrichtung nach Anspruch 1 oder 2, **dadurch gekennzeichnet, daß** das Innere des Vorratsbehälters (2) über die Auslaßöffnung (4) unter Zwischenanordnung einer ein freies Fließen des Wirkstofffluids verhindernden, vorzugsweise am Anschlußpunkt (9) eine Aufstoßspitze o. dgl. aufweisenden Anordnung mit dem Verteilungselement (6) in Verbindung steht.

4. Abgabevorrichtung nach einem der Ansprüche 1 bis 3, **dadurch gekennzeichnet, daß** der Belüftungskanal (12) am inneren Ende mittels eines von der Oberseite des Verteilungselementes (6) nach oben abragenden Kanalrandes (13) geschlossen ist.

5. Abgabevorrichtung nach einem der Ansprüche 1 bis 4, **dadurch gekennzeichnet, daß** das geschlossene Ende des Belüftungskanals (12) V-förmig oder U-förmig zulaufend ausgebildet ist.

6. Abgabevorrichtung nach Anspruch 3 bis 5, **dadurch gekennzeichnet, daß** die das freie Fließen des Wirkstofffluids verhindernde Anordnung eine Abstandshalteranordnung mit Abstandshaltern (14) aufweist, die von der Oberseite des Verteilungselementes (6) geringfügig nach oben abragen und auf denen der Rand (3) des Vorratsbehälters (2) aufsteht und daß der Belüftungskanal (12) die Abstandshalteranordnung unterbricht bzw. zwischen zwei Abstandshaltern (14) der Abstandshalteranordnung liegt.

7. Abgabevorrichtung nach Anspruch 6, **dadurch gekennzeichnet, daß** die Abstandshalter (14) und der Kanalrand (13) des Belüftungskanals (12) von der Oberseite des Verteilungselementes (6) um das selbe Maß nach oben abragen.

8. Abgabevorrichtung nach Anspruch 6 oder 7, **dadurch gekennzeichnet, daß** die Abstandshalter (14) um etwa 0,7 mm von der Oberseite des Verteilungselementes (6) nach oben abragen.

9. Abgabevorrichtung nach einem der Ansprüche 1 bis 8, **dadurch gekennzeichnet, daß** der Kanalrand (13) um etwa 0,7 mm von der Oberseite des Verteilungselementes (6) nach oben abragt.

10. Abgabevorrichtung nach einem der Ansprüche 6 oder 8, **dadurch gekennzeichnet, daß** der Kanalrand (13) um ein größeres Maß als die Abstandshalter (14) von der Oberseite des Verteilungselementes (6) nach oben abragt, insbesondere bei einem Maß der Abstandshalter (14) von 0,7 mm um etwa 0,9 mm.

11. Abgabevorrichtung nach einem der Ansprüche 6 bis 10, **dadurch gekennzeichnet, daß** im Anschlußbereich (8) auf der dem einen Längsrand zugewandten Seite des Anschlußpunktes (9), insbesondere die Abstandshalter (14) auf dieser Seite umfassend, ein von der Oberseite des Verteilungselementes (6) geringfügig nach oben abragender Schutzrand (15) ausgebildet ist.

12. Abgabevorrichtung nach Anspruch 11, **dadurch gekennzeichnet, daß** der Schutzrand (15) um etwa 0,9 mm von der Oberseite des Verteilungselementes (6) nach oben abragt.

13. Abgabevorrichtung nach einem der Ansprüche 1 bis 12, **dadurch gekennzeichnet,**
**daß** der freie Querschnitt des Belüftungskanals (12) innerhalb des Randes (3) in Längsrichtung des Belüftungskanals (12) ein Maß von ca. 0,6 bis 1,5 mm, vorzugsweise von etwa 1,0 mm aufweist,
und/oder daß der Belüftungskanal (12) eine maximale Breite von 1,0 bis 5,0 mm, vorzugsweise von etwa 2,5 mm aufweist und/oder
**daß** der Belüftungskanal (12) an der inneren Peripherie des Randes (3) eine Breite von etwa 0,5 bis 2,5 mm, vorzugsweise von etwa 1,0 bis 1,5 mm aufweist und/oder
**daß** der freie Querschnitt des Belüftungskanals (12) innerhalb des Randes (3) eine Fläche von etwa 0,2 bis 2,2 mm², vorzugsweise eine Fläche von etwa 0,5 bis 1,0 mm² aufweist.

14. Abgabevorrichtung nach einem der Ansprüche 1 bis 13, **dadurch gekennzeichnet, daß** zwischen dem äußeren Rand des Anschlußpunktes (9) und dem Beaufschlagungsbereich (7) ein Streifen glatter Oberfläche des Anschlußbereichs (8) besteht.

15. Abgabevorrichtung nach einem der Ansprüche 1 bis 14, **dadurch gekennzeichnet, daß** in einem Halter (1) derselben mindestens zwei voneinander separierte Vorratsbehälter (2) für jeweils ein Wirkstofffluid vorgesehen sind, wobei jeder Vorratsbehälter (2) eine eigene Auslaßöffnung (4) aufweist, über die das jeweilige Wirkstofffluid in die Spülflüssigkeit abgebbar ist,
daß die Vorratsbehälter (2) gegen den Eintritt von Spülflüssigkeit in ihr Inneres geschützt sind, daß das plattenartige Verteilungselement (6) für beide Vorratsbehälter (2), vorzugsweise für alle Vorratsbehälter (2), gemeinsam vorgesehen ist,
daß das plattenartige Verteilungselement (6) im Anschlußbereich (8) nahe dem Längsrand nebeneinander beabstandet die Anschlußpunkte (9) für die Auslassöffnungen (4) der Vorratsbehälter (2) aufweist und daß jedem Anschlußpunkt (9) ein eigener Belüftungskanal (12) zugeordnet ist.

16. Abgabevorrichtung nach einem der Ansprüche 1 bis 15, **dadurch gekennzeichnet, daß** das Verteilungselement (6) im Beaufschlagungsbereich (7) vom Rand des Anschlußbereichs (8) ausgehend und etwa bis zum gegenüberliegenden Längsrand reichend Vertiefungen (16) aufweist, die der Verteilung des Wirkstofffluids bzw. der Wirkstofffluide in die Spülflüssigkeit dienen.

17. Abgabevorrichtung nach einem der Ansprüche 1 bis 16, **dadurch gekennzeichnet, dass** in einem Halter (1) derselben ein den Vorratsbehälter (2) bzw. die Vorratsbehälter (2) aufnehmender Träger (10) vorgesehen ist, wobei eine dem Beaufschlagungsbereich (7) zugewandte Vorderwand (11) am Übergang vom Anschlußbereich (8) zum Beaufschlagungsbereich (7) verläuft.

18. Abgabevorrichtung nach Anspruch 16 und 17, **dadurch gekennzeichnet, daß** die Vertiefungen (16) im Beaufschlagungsbereich (7) sich gerade bis unter den Rand der Vorderwand (11) erstrecken.

19. Abgabevorrichtung nach Anspruch 17 oder 18, **dadurch gekennzeichnet, daß** zwischen dem obersten Rand der Vertiefungen (16) im Beaufschlagungsbereich (7) und dem Rand der Vorderwand (11) des Trägers (10) nur ein geringer Spalt vorliegt, vorzugsweise ein Spalt von etwa 0,1 bis 0,4 mm, insbesondere ein Spalt von etwa 0,2 bis 0,3 mm.

20. Abgabevorrichtung nach einem der Ansprüche 1 bis 19, **dadurch gekennzeichnet, daß** die Viskosität der in den Vorratsbehältern (2) aufgenommenen Wirkstofffluide im Bereich einiger tausend mPas, insbesondere im Bereich von 2.000 bis 5.000 mPas, vorzugsweise im Bereich von 2.500 bis 3.500 mPas, liegen.

21. Abgabevorrichtung nach einem der Ansprüche 2 bis 20, **dadurch gekennzeichnet, daß** der Auslaßrand (3') der Auslaßöffnung (4) im Deckel (5) einen geringfügig größeren Abstand von der Oberseite des Verteilungselementes (6) als der vom Deckel (5) gebildete Rand (3) aufweist, vorzugsweise einen um etwa 0,5 mm größeren Abstand.

## Claims

1. Dispensing device for dispensing an active fluid into the flushing liquid in a toilet bowl, comprising a storage container (2) for an active fluid, wherein the storage container (2) has an edge (3) at an outlet side and an outlet opening (4) by way of which the active fluid can be delivered to the flushing liquid, wherein a plate-like distributor element (6) is provided, which has at one side a loading region (7) flowed over by flushing liquid during the flushing process and at the other side a connecting region (8) in which a connecting point (9) for the outlet opening (4) of the storage container (2) is arranged, wherein the interior of the storage container (2) is disposed in permanent connection with the distributor element (6) by way of the outlet opening (4) and wherein for that purpose the edge (3) is arranged at a small spacing from the surface of the distributor element (6), wherein a ventilation channel (12) open at the upper end and extending through from the longitudinal edge of the distributor channel (6) below the edge (3) is arranged at the upper side of the distributor element (6) on the side of the connecting point (9) remote from the loading region (7), **characterised in that** the ventilation channel (12) is closed at the inner end at the edge side.

2. Dispensing device according to claim 1, **characterised in that** outlet opening (4) is arranged in a cover (5) forming the edge (3) and is formed therein by an outlet edge (3') offset inwardly relative to the edge (3).

3. Dispensing device according to claim 1 or 2, **characterised in that** the interior of the storage container (2) is disposed in connection with the distributor element (6) by way of the outlet opening (4) with intermediate disposition of an arrangement preventing free flow of the active fluid and preferably having an expulsion tip or the like at the connecting point (9).

4. Dispensing device according to one of claims 1 to 3, **characterised in that** the ventilation channel (12) is closed at the inner end by means of a channel edge projecting upwardly from the upper side of the distributor element (6).

5. Dispensing device according to one of claims 1 to 4, **characterised in that** the closed end of the ventilation channel (12) is formed to run in in V-shape or U-shape.

6. Dispensing device according to claim 3 to 5, **characterised in that** the arrangement preventing free flow of the active fluid comprises a spacer arrangement with spacers (14) which protrude slightly upwardly from the upper side of the distributor element (6) and on which the edge (3) of the storage container (2) stands and that the ventilation channel (12) interrupts the spacer arrangement or lies between two spacers (14) of the spacer arrangement.

7. Dispensing device according to claim 6, **characterised in that** the spacers (14) and the channel edge (13) of the ventilation channel (12) protrude upwardly from the upper side of the distributor element (6) by the same amount.

8. Dispensing device according to claim 6 or 7, **characterised in that** the spacers (14) protrude upwardly from the upper side of the distributor element (6) by approximately 0.7 millimetres.

9. Dispensing device according to one of claims 1 to 8, **characterised in that** the channel edge (13) protrudes upwardly from the upper side of the distributor element (6) by approximately 0.7 millimetres.

10. Dispensing device according to one of claims 6 and 8, **characterised in that** the channel edge (13) protrudes upwardly from the upper side of the distributor element (6) by a greater amount than the spacers (14), particularly by approximately 0.9 millimetres in the case of a dimension of the spacers (14) of 0.7 millimetres.

11. Dispensing device according to one of claims 6 to 10, **characterised in that** a protective edge (15) protruding slightly upwardly from the upper side of the distributor element (6) is formed in the connecting region (8) on the side of the connecting point (9) facing one longitudinal edge, in particular, to embrace the spacer (14) on the said side.

12. Dispensing device according to claim 11, **characterised in that** the protective edge (15) protrudes upwardly from the upper side of the distributor element (6) by approximately 0.9 millimetres.

13. Dispensing device according to one of claims 1 to 12, **characterised in that** the free cross-section of the ventilation channel (12) within the edge (3) has in longitudinal direction of the ventilating channel (12) a dimension of approximately 0.6 to 1.5 millimetres, preferably approximately 1.0 millimetre, and/or that the ventilating channel (12) has a maximum width of 1.0 to 5.0 millimetres, preferably approximately 2.5 millimetres, and/or that the ventilating channel (12) has at the inner periphery of the edge (3) a width of approximately 0.5 to 2.5 millimetres, preferably approximately 1.0 to 1.5 millimetres, and/or that the free cross-section of the ventilating channel (12) within the edge (3) has an area of approximately 0.2 to 2.2 square millimetres, preferably an area of approximately 0.5 to 1.0 square millimetres.

14. Dispensing device according to one of claims 1 to 3, **characterised in that** a strip of smooth surface of the connecting region (8) is present between the outer edge of the connecting point (9) and the loading region (7).

15. Dispensing device according to one of claims 1 to 14, **characterised in that** at least two storage containers (2) separate from one another each for a respective active fluid are provided in a holder (1) of the device, wherein each storage container (2) has an own outlet opening (5) by way of which the respective active fluid can be delivered to the flushing liquid, that the storage containers (2) are protected against entry of flushing liquid into their interior, that the plate-like distributor element (6) is provided in common for the two storage containers (2), preferably for all storage containers (2), that the plate-like distributor element (6) has in the connecting region (8) near the longitudinal edge the connecting points (9), which are adjacent to one another at a spacing, for the outlet openings (4) of the storage containers (2) and that an own ventilating channel (12) is associated with each connecting point (9).

16. Dispensing device according one of claims 1 to 15, **characterised in that** the distributor element (6) has in the loading region (7) depressions (16) which go out from the edge of the connecting region (8) and reach approximately up to the opposite longitudinal edge and which serve for distribution of the active fluid or the active fluids in the flushing liquid.

17. Dispensing device according to one claims 1 to 16, **characterised in that** in a holder (1) of the same a carrier (10) receiving the storage container (2) or the storage containers (2) is provided, wherein a front wall (11) facing the loading region (7) runs at the transition from the connecting region (8) to the loading region (7).

18. Dispensing device according to claim 16 and 17, **characterised in that** the depressions (16) extend in the loading region (7) just up to below the edge of the front wall (11).

19. Dispensing device according to claim 17 or 18, **characterised in that** only a small gap is present, preferably a gap of approximately 0.1 to 0.4 millimetres, particularly a gap of approximately 0.2 to 0.3 millimetres, is present between the uppermost edge of the depressions (16) in the loading region (7) and the edge of the front wall (11) of the carrier (10).

20. Dispensing device according to one of claims 1 to 19, **characterised in that** the viscosity of the active fluids received in the storage containers (2) lies at a few thousand mPas, particularly in the region of 2,000 to 5,000 mPas, preferably in the region of 2,500 to 3,000 mPas.

21. Dispensing device according to one of claims 2 to 20, **characterised in that** the outlet edge (3') of the outlet opening (4) in the cover (5) has a slightly larger spacing from the upper side of the distributor element (6) than the edge (3) formed by the cover (5), preferably a spacing greater by approximately 0.5 millimetres.

## Revendications

1. Dispositif distributeur pour la distribution d'un fluide actif dans le liquide de rinçage dans une cuvette de WC,
avec un réservoir (2) pour un fluide actif,
le réservoir (2) comportant un rebord (3) situé du côté de la sortie et un orifice de sortie (4) par l'intermédiaire duquel le fluide actif peut être distribué dans le liquide de rinçage,
un élément de répartition (6) en forme de plaque étant prévu, lequel comporte d'une part une zone d'apport (7) inondée par le liquide de rinçage lors de l'opération de rinçage et d'autre part une zone de raccordement (8) dans laquelle un point de raccordement (9) pour l'ouverture de sortie (4) du réservoir (2) est placé,
l'intérieur du réservoir (2) étant en permanence en liaison avec l'élément de répartition (6) par l'intermédiaire de l'ouverture de sortie (4) et, à cet effet, le rebord (3) étant placé à une petite distance de la surface de l'élément de répartition (6),
un canal d'aération (12), qui est ouvert sur le dessus et qui s'étend du bord longitudinal de l'élément de répartition (6) au-delà et en dessous du rebord (3), étant placé sur le dessus de l'élément de répartition (6) sur le côté du point de raccordement (9) qui est détourné de la zone d'apport (7),
**caractérisé en ce que**
le canal d'aération (12) est fermé au bord à l'extrémité intérieure.

2. Dispositif distributeur selon la revendication 1, **caractérisé en ce que** l'ouverture de sortie (4) est placée dans un couvercle (5) formant le rebord (3) et est formée dans celui-ci par un rebord de sortie (3') décalé vers l'intérieur par rapport au rebord (3).

3. Dispositif distributeur selon la revendication 1 ou 2, **caractérisé en ce que** l'intérieur du réservoir (2) est en liaison avec l'élément de répartition (6) par l'intermédiaire de l'orifice de sortie (4) en intercalant un dispositif empêchant un écoulement libre du fluide actif et comportant, de préférence au point de raccordement (9), une pointe de refoulement ou analogue.

4. Dispositif distributeur selon l'une des revendications 1 à 3, **caractérisé en ce que** le canal d'aération (12) est fermé à l'extrémité intérieure au moyen d'un bord de canal (13) dépassant du dessus de l'élément de répartition (6) vers le haut.

5. Dispositif distributeur selon l'une des revendications 1 à 4, **caractérisé en ce que** l'extrémité fermée du canal d'aération (12) est conçue de manière convergente en forme de V ou de U.

6. Dispositif distributeur selon l'une des revendications 3 à 5, **caractérisé en ce que** le dispositif empêchant l'écoulement libre du fluide actif comporte un dispositif d'écartement avec des pièces d'écartement (14) qui dépassent légèrement du dessus de l'élément de répartition (6) vers le haut et sur lesquelles le rebord (3) du réservoir (2) se dresse et **en ce que** le canal d'aération (12) coupe le dispositif d'écartement resp. se trouve entre deux pièces d'écartement (14) du dispositif d'écartement.

7. Dispositif distributeur selon la revendication 6, **caractérisé en ce que** les pièces d'écartement (14) et le bord de canal (13) du canal d'aération (12) dépasse de la même hauteur du dessus de l'élément de répartition (6) vers le haut.

8. Dispositif distributeur selon la revendication 6 ou 7, **caractérisé en ce que** les pièces d'écartement (14) dépassent d'environ 0,7 mm du dessus de l'élément de répartition (6) vers le haut.

9. Dispositif distributeur selon l'une des revendications 1 à 8, **caractérisé en ce que** le bord de canal (13) dépasse d'environ 0,7 mm du dessus de l'élément de répartition (6) vers le haut.

10. Dispositif distributeur selon l'une des revendications 6 ou 8, **caractérisé en ce que** le bord de canal (13) dépasse d'une plus grande hauteur que les pièces d'écartement (14) du dessus de l'élément de répartition (6) vers le haut, notamment d'environ 0,9 mm pour un dépassement des pièces d'écartement (14) égal à 0,7 mm.

11. Dispositif distributeur selon l'une des revendications 6 à 10, **caractérisé en ce que**, dans la zone de raccordement (8), un bord protecteur (15) dépassant légèrement du dessus de l'élément de répartition (6) vers le haut est conçu sur le côté du point de raccordement (9) qui est tourné vers un bord longitudinal, en environnant notamment les pièces d'écartement (14) de ce côté.

12. Dispositif distributeur selon la revendication 11, **caractérisé en ce que** le bord protecteur (15) dépasse d'environ 0,9 mm du dessus de l'élément de répartition (6) vers le haut.

13. Dispositif distributeur selon l'une des revendications 1 à 12, **caractérisé en ce que** la section transversale libre du canal d'aération (12) à l'intérieur du rebord (3) a une dimension d'environ 0,6 à 1,5 mm, de préférence d'environ 1,0 mm, dans le sens longitudinal du canal d'aération (12)
et/ou **en ce que** le canal d'aération (12) a une largeur maximale de 1,0 à 5,0 mm, de préférence d'environ 2,5 mm,
et/ou **en ce que** le canal d'aération (12) sur la périphérie intérieure du rebord (3) a une largeur d'environ 0,5 à 2,5 mm, de préférence d'environ 1,0 à 1,5 mm
et/ou
**en ce que** la section transversale libre du canal d'aération (12) à l'intérieur du rebord (3) a une surface d'environ 0,2 à 2,2 mm², de préférence une surface d'environ 0,5 à 1,0 mm².

14. Dispositif distributeur selon l'une des revendications 1 à 13, **caractérisé en ce qu'**une bande de surface lisse de la zone de raccordement (8) se trouve entre le bord extérieur du point de raccordement (9) et la zone d'apport (7).

15. Dispositif distributeur selon l'une des revendications 1 à 14, **caractérisé en ce qu'**au moins deux réservoirs (2) distincts l'un de l'autre et chacun pour un fluide actif sont prévus dans un dispositif de fixation (1) du dispositif distributeur, chaque réservoir (2) comportant un orifice de sortie (4) propre par l'intermédiaire duquel le fluide actif respectif peut être distribué dans le liquide de rinçage,
**en ce que** les réservoirs (2) sont protégés contre l'entrée de liquide de rinçage dans leur espace intérieur,
**en ce que** l'élément de répartition (6) en forme de plaque est prévu en commun pour les deux réservoirs (2), de préférence pour tous les réservoirs (2),
**en ce que** l'élément de répartition (6) en forme de plaque comporte dans la zone de raccordement (8), à proximité du bord longitudinal et à côté mais à distance l'un de l'autre, les points de raccordement (9) pour les orifices de sortie (4) des réservoirs (2) et **en ce qu'**un canal d'aération (12) propre est associé à chaque point de raccordement (9).

16. Dispositif distributeur selon l'une des revendications 1 à 15, **caractérisé en ce que** l'élément de répartition (6) comporte, dans la zone d'apport (7), des creux (16) qui vont du bord de la zone de raccordement (8) jusqu'à environ le bord longitudinal opposé et qui servent à la répartition du fluide actif resp. des fluides actifs dans le liquide de rinçage.

17. Dispositif distributeur selon l'une des revendications 1 à 16, **caractérisé en ce qu'**un support (10) logeant le réservoir (2) resp. les réservoirs (2) est prévu dans un dispositif de fixation (1) du dispositif distributeur, une paroi avant (11) tournée vers la zone d'apport (7) s'étendant au niveau de la transition de la zone de raccordement (8) à la zone d'apport (7).

18. Dispositif distributeur selon la revendication 16 ou 17, **caractérisé en ce que** les creux (16) dans la zone d'apport (7) s'étendent justement jusqu'en dessous du bord de la paroi avant (11).

19. Dispositif distributeur selon la revendication 17 ou 18, **caractérisé en ce qu'**il n'y a entre le bord supérieur des creux (16) dans la zone d'apport (7) et le bord de la paroi avant (11) du support (10) qu'une petite fente, de préférence une fente d'environ 0,1 à 0,4 mm, notamment une fente d'environ 0,2 à 0,3 mm.

20. Dispositif distributeur selon l'une des revendications 1 à 19, **caractérisé en ce que** la viscosité des fluides actifs contenus dans les réservoirs (2) est de l'ordre de quelques milliers de mPas, notamment de l'ordre de 2000 à 5000 mPas, de préférence de l'ordre de 2500 à 3500 mPas.

21. Dispositif distributeur selon l'une des revendications 2 à 20, **caractérisé en ce que** le rebord de sortie (3') de l'orifice de sortie (4) dans le couvercle (5) a une distance au dessus de l'élément de répartition (6) légèrement plus grande que le rebord (3) formé par le couvercle (5), de préférence une distance plus grande d'environ 0,5 mm.
